# EUROPÄISCHE PATENTSCHRIFT

(11) **EP 1 924 234 B1**
(45) Veröffentlichungstag und Bekanntmachung des Hinweises auf die Patenterteilung: **13.03.2013**
(21) Anmeldenummer: 06762945.1
(22) Anmeldetag: 02.08.2006
(51) Int. Cl.: A61J 11/00, A61J 11/02

(54) **Trinksauger**
Sucker for drinking purposes
Tétine de biberon

(30) Priorität: 12.09.2005 DE 202005014621 U
(43) Veröffentlichungstag der Anmeldung: 28.05.2008
(73) Patentinhaber: MAPA GmbH, 27404 Zeven (DE)
(72) Erfinder: DU CHESNE, Alexander, 27404 Heeslingen (DE); BERGER, Steffen, 27404 Zeven (DE); BLANKEN, Heiner, 27404 Weertzen (DE); MARR, Günter, 21224 Rosengarten (DE)
(74) Vertreter: Hauck Patent- und Rechtsanwälte
(86) Internationale Anmeldenummer: PCT/EP2006/007627
(87) Internationale Veröffentlichungsnummer: WO 2007/031154

(56) Entgegenhaltungen:
- EP-A2- 0 151 862
- WO-A2-97/21414
- WO-A2-2004/013001
- GB-A- 2 131 301
- US-A- 2 989 961
- US-A- 3 232 466

## Beschreibung

Die Erfindung bezieht sich auf einen Trinksauger aus einem elastischen Material.

Trinksauger dienen der Ernährung von Säuglingen und Kleinkindern. Bekannte Trinksauger weisen einen hohlen Saugernippel auf und einen umlaufenden Befestigungsrand zum Festlegen einer Flaschenöffnung einer Trinkflasche. Da der Befestigungsrand einen größeren Querschnitt als der Saugernippel aufweist, ist zwischen dem Saugernippel und dem Befestigungsrand ein hohler, sich grundsätzlich vom Saugernippel zum Befestigungsrand erweiternder Übergangsbereich vorhanden. Der Saugernippel hat im Endbereich ein Trinkloch, durch das Flüssigkeit austreten kann. Im Übergangsbereich befindet sich ein Lüftungsventil mit einem Ventilschlitz. Der Trinksauger wird mittels eines Schraubringes am Mündungsrand der Trinkflasche befestigt. Hierzu wird der Trinksauger durch den Schraubring hindurchgesteckt, bis der Befestigungsrand unterhalb eines Ringflansches des Schraubringes sitzt. Der Schraubring wird mit einem Außengewinde der Trinkflasche verschraubt, wobei der Befestigungsrand zwischen Öffnungsrand der Flaschenöffnung und Schraubring eingeklemmt wird. Es ist auch bekannt, das Lüftungsventil durch geeignete Kanäle im Sitzbereich des Befestigungsrandes am Öffnungsrand der Trinkflasche auszubilden.

Das Kind kann die in die Trinkflasche gefüllte Flüssigkeit oder andere fließfähige Nahrung durch Saugen am Saugernippel entnehmen. Hierbei tritt die Nahrung durch das Trinkloch aus und es findet über das Lüftungsventil ein Druckausgleich mit der Umgebung statt.

Die bekannten Trinksauger haben den Nachteil, daß sie nur einen geringen Durchfluß der zu verabreichenden Nahrung ermöglichen. Wird das Trinkloch zu groß ausgeführt, kann die Flüssigkeit ungehindert ausströmen, ohne daß das Kind Saugarbeit verrichtet. Infolgedessen wird das Kind nicht in der Nahrungsaufnahme geübt und kann es zum Verschütten der Nahrung kommen. Die Nahrungsaufnahme wird ferner durch das Lüftungsventil eingeschränkt, das den Druckausgleich begrenzt.

Die US 2 989 961 beschreibt einen Trinksauger aus einem elastischen Material mit einem hohlen Saugernippel, einem umlaufenden Befestigungsrand zum Festlegen an der Flaschenöffnung einer Trinkflasche, einem hohlen Übergangsbereich zwischen Befestigungsrand und Saugernippel, mindestens einem in Längsrichtung des Saugernippels gerichteten, von der Außenseite bis zur Innenseite des Saugernippels erstreckten Trinkschlitz in einem nach außen gewölbten äußeren Endbereich des Saugernippels und mindestens einem Lüftungsventil mit einem Ventilschlitz.

Das Lüftungsventil besteht aus einem Röhrchen aus einem elastischen Material wie Gummi, das mit einem längsgerichteten Ventilschlitz versehen ist, der zentral auf dem Röhrchen angeordnet ist. die angeschrägten Enden des Röhrchens dienen als Lufteinlässe. Das Lüftungsventil ist quer durch den Trinksauger hindurch von einer Seite zur anderen Seite oberhalb der Basis in dem Hals angeordnet, der mit dem Befestigungsring in Eingriff kommt. Die Enden des Ventils sind in einer kreisringförmigen, angeschrägten Aufnahme unterhalb einer Schulter angeordnet. Hierdurch sollen die Lufteinlässe nicht mit dem Mund des Babys in Berührung kommen.

Der Trinksauger ist für den Gebrauch durch Säuglinge bestimmt. Er kann ein Kleinkind nicht an das Trinken aus einer Tasse heranführen. Beim Trinken steht die Flüssigkeit an dem Schlitz des Ventils an, wodurch der erforderliche Unterdruck erhöht ist, der zum Öffnen des Ventils aufgebracht werden muss. Im Gegensatz dazu muss beim Trinken aus einer Tasse überhaupt kein Unterdruck erzeugt werden. Zudem kann sich in der Trinkflasche ein erhöhter Unterdruck einstellen, der dazu führt, dass der Trinksauger kollabiert.

Die EP 0 151 862 A2 beschreibt einen Trinkaufsatz mit einem Ausguss mit ovalem Querschnitt, der exzentrisch bezüglich eines Befestigungsrandes angeordnet ist. Der Befestigungsrand ist auf eine Schulter des Schraubringes aufpressbar, so dass er aus einem starren Material besteht. Konkret ist als Material des Trinkaufsatzes ausschließlich Polypropylen genannt. Der Trinkaufsatz weist am Ende des Ausgusses kleine Öffnungen auf und ist nicht mit einem Lüftungsventil versehen. Infolgedessen kann Nahrung aus dem Trinkaufsatz auslaufen, wenn der Trinkbehälter mit dem darauf montierten Trinkaufsatz umfällt. Die fehlende Belüftung bedingt, dass das Kind beim Trinken absetzen muss, damit Luft in den Behälter durch die Löcher am Ende des Auslasses nachströmen kann.

Aus der WO 2004/013001 A2 ist ein auslaufgeschützter Trinkbecher bekannt, bei dem der Saugnippel eine Vertiefung mit parallelen Trinkschlitzen aufweist. Wenn der Benutzer auf die Außenwände des Saugernippels beißt, drücken deren Innenseiten gegen den Boden der Vertiefung, wodurch die im Boden der Vertiefung angeordneten Trinkschlitze geöffnet werden. Dieser auslaufgeschützte Trinkbecher ist nicht für Säuglinge und Kleinkinder geeignet, da diese nicht in der Lage sind, die Trinkschlitze durch Zusammenbeißen des Saugnippels zu öffnen. Außerdem unterstützt dieser Trinkbecher nicht die natürliche Saugarbeit des Säuglings bzw. Kleinkindes. Der Trinkaufsatz weist auf der Oberseite des Deckels ein Ventil auf, an dem beim Trinken Flüssigkeit anstehen kann, wodurch der zum Öffnen erforderliche Saugunterdruck erhöht wird.

Davon ausgehend liegt der Erfindung die Aufgabe zugrunde, einen Trinksauger zu schaffen, der das Verschütten von Nahrung verhindert, die Nahrungsaufnahme erleichtert und das Kind an das Trinken aus einer Tasse heranführt.

Die Aufgabe wird durch einen Trinksauger mit den Merkmalen des Anspruchs 1 gelöst. Vorteilhafte Ausgestaltungen des Trinksaugers sind in den Unteransprüchen angegeben.

Der erfindungsgemäße Trinksauger aus einem elastischen Material hat
- einen hohlen Saugernippel,
- einen umlaufenden Befestigungsrand zum Festlegen an der Flaschenöffnung einer Trinkflasche,
- einen hohlen Übergangsbereich zwischen Befestigungsrand und Saugernippel,
- mindestens einen in Längsrichtung des Saugernippels gerichteten, von der Außenseite bis zur Innenseite des Saugernippels erstreckten Trinkschlitz in einem nach außen gewölbten äußeren Endbereich des Saugernippels,
- mindestens ein Lüftungsventil mit einem Ventilschlitz, der von der Außenwand des Übergangsbereiches bis zur Innenwand des Übergangsbereiches erstreckt ist,
- bei dem der Saugernippel einen ovalen Querschnitt aufweist,
- bei dem der Saugernippel exzentrisch bezüglich des Befestigungsrandes angeordnet ist,
- bei dem das Lüftungsventil diametral gegenüber dem Saugernippel im äußeren Rand des Übergangsbereiches angeordnet ist und
- der aus Naturkautschuk oder Silikon hergestellt ist.

Bei dem erfindungsgemäßen Trinksauger wird durch den Trinkschlitz im Saugernippel ein erhöhter Durchfluß der zu verabreichenden Nahrung gewährleistet. Dies ist bereits bei einem einzigen Trinkschlitz der Fall, der geeignet bemessen ist, da er ein höheren Durchsatz als ein Trinkloch erlaubt. Da der Trinkschlitz in einem nach außen gewölbten Endbereich des Saugernippels vorhanden ist, erfordert die Nahrungsentnahme die Verrichtung von Saugarbeit. Anders als im Stand der Technik setzt die Nahrungsentnahme nicht das Zusammenbeißen des Saugernippels voraus. Ein hinreichender Druckausgleich ist ebenfalls durch einen geeignet bemessenen Ventilschlitz möglich.

Gemäß einer Ausgestaltungen weist der Saugernippel mindestens zwei parallele Trinkschlitze auf. Die parallelen Trinkschlitze gewährleisten einen besonders hohen Durchschluß der zu verabreichenden Nahrung, wenn das Kind an dem Saugernippel saugt.

Gemäß einer Ausgestaltung ist der mindestens eine Trinkschlitz gradlinig und/oder wellenförmig und/oder zackenförmig. Gradlinige Trinkschlitze sind besonders leicht durch mechanisches Schlitzen des Trinksaugers herstellbar. Wellenförmige oder zackenförmige Trinkschlitze begünstigen einen besonders hohen Durchschluß der zu verabreichenden Nahrung, da Sie auf kleinem Raum mit besonders großer effektiver Länge ausgeführt werden können. Einbezogen in die Erfindung sind ferner Ausführungen, bei denen der Trinkschlitz nur in mindestens einem Teilbereich gradlinig oder wellenförmig oder zackenförmig ist und in mindestens einem weiteren Teilbereich eine andere der vorbezeichneten Formen oder eine andere Form aufweist.

Die Erfindung bezieht Ausführungen ein, bei denen der Saugernippel zentral bezüglich des Befestigungsrandes angeordnet ist. Gemäß einer Ausgestaltung ist der Saugernippel exzentrisch bezüglich des Befestigungsrandes angeordnet. Dies begünstigt eine vollständige Nahrungsentnahme aus der Trinkflasche, wenn diese so gedreht wird, daß der Saugernippel unten angeordnet ist. Diese Ausführung ist auch ergonomisch besonders vorteilhaft.

Gemäß einer Ausgestaltung weist der Saugernippel einen sich zum äußeren Ende hin verjüngenden Querschnitt auf. Dies erleichtert insbesondere die Fertigung und ist ergonomisch besonders vorteilhaft. Dies gilt auch für eine weitere Ausgestaltung, gemäß der der Saugernippel einen ovalen Querschnitt aufweist. Ferner gilt dies für eine Ausgestaltung, bei der die eine Seite des Saugernippels, die dem Befestigungsrand am nächsten ist, eine geringere Neigung zur Nippelachse aufweist, als die Seite des Saugernippels, die am weitesten vom Befestigungsrand entfernt ist. Insbesondere aus Gründen der einfachen Herstellung und der Ergonomie weist gemäß einer weiteren Ausgestaltung der Saugernippel auf der vom Befestigungsrand entfernten Seite eine Rundung zum Übergangsbereich hin auf.

Damit der Trinksauger im Bereich der Rundung nicht einfällt, trägt die Rundung und wahlweise der angrenzende Übergangsbereich auf der Innenseite eine Rippe.

Gemäß einer Ausgestaltung ist der Übergangsbereich kuppelförmig. Dies ist ebenfalls aus Gründen der leichten Herstellbarkeit und der Ergonomie vorteilhaft.

Gemäß einer Ausgestaltung ist zwischen dem Befestigungsrand und dem Übergangsbereich eine umlaufende Einschnürung vorhanden. Hierdurch wird der Trinksauger oberhalb der Einschnürung stabilisiert und an einer übermäßigen Deformation, die die Nahrungsentnahme behindern kann, gehindert.

Gemäß einer vorteilhaften Ausgestaltung sind mindestens zwei Lüftungsventile für einen guten Druckausgleich vorhanden.

Gemäß einer Ausgestaltung ist das Lüftungsventil in einer Eindellung des Übergangsbereiches vorhanden. Hierdurch wird insbesondere einem unbeabsichtigten Austritt von Nahrung durch den Ventilschlitz entgegengewirkt. Ferner ist durch die geschützte Unterbringung des Lüftungsventils, in der Eindellung ein ungestörtes Arbeiten des Lüftungsventils begünstigt.

Gemäß einer Ausgestaltung ist die Eindellung im äußeren Rand des kuppelförmigen Übergangsbereiches vorhanden.

Gemäß einer Ausgestaltung ist das Lüftungsventil diametral gegenüber dem Saugernippel im äußeren Rand des Übergangsbereiches angeordnet. Hierdurch wird erreicht, daß das Lüftungsventil bei Anordnung des Saugernippels unten nicht mit Nahrung benetzt wird, so daß ein ungehinderter Druckausgleich möglich ist.

Gemäß einer Ausgestaltung weist der Befestigungsrand einen Befestigungsflansch auf. Hierdurch wird die abdichtende Festlegung des Befestigungsrandes zwischen Schraubring und Öffnungsrand der Flasche begünstigt. Gemäß einer weiteren Ausgestaltung weist der Befestigungsflansch am inneren Rand einen umlaufenden Wulst auf. Der umlaufende Wulst verhindert in Verbindung mit einem geeigneten Schraubring das ungewollte Herausziehen des Trinksaugers aus dem Schraubring. Mögliche Ausgestaltung an des Trinksaugers mit einem Wulst bzw. einer anderen Verdickung und eines dazu passenden Schraubringes sind in der DE 197 39 911 C5 beschrieben, deren Offenbarung insoweit in die vorliegende Anmeldung einbezogen ist.

Gemäß einer weiteren Ausgestaltung ist der Befestigungsrand kreisringförmig.

Schließlich ist gemäß einer Ausgestaltung der Trinksauger aus Naturkautschuk oder Silikon hergestellt.

Der Trinksauger ist bevorzugt einteilig aus einem der vorerwähnten Materialien hergestellt. Einbezogen sind aber auch Ausführungen, die aus mehreren, miteinander verbundenen Materialien bestehen.

Der Trinksauger wird bevorzugt aus Naturlatex hergestellt, z. B. im Tauchverfahren mit Aluminiumformen und anschließender Nachbehandlung und Vulkanisation. Die Trink- und Ventilschlitze werden bevorzugt durch mechanisches Schlitzen eingebracht.

Die Erfindung wird nachfolgend anhand der anliegenden Zeichnung eines Ausführungsbeispiels näher erläutert. In der Zeichnung zeigen:
Fig. 1 den Trinksauger in einem Vertikalschnitt;
Fig. 2 denselben Trinksauger in einem um 90° versetzten Vertikalschnitt;
Fig. 3 denselben Trinksauger in der Draufsicht.

Der Trinksauger 1 weist einen hohlen Saugernippel 2 auf, der über einen hohlen Übergangsbereich 3 mit einem Befestigungsrand 4 zum Befestigen am Öffnungsbereich einer Flasche verbunden ist.

Der Saugernippel 2 hat einen ovalen, sich zu seinem äußeren Endbereich 5 hin verjüngenden Querschnitt (siehe Fig. 3). Die Seite 6 des Saugernippels 2, die dem Befestigungsrand 4 am nächsten ist, weist eine geringere Neigung zur Nippelachse auf, als die gegenüberliegende Seite 7 des Saugernippels 2, die weiter vom Befestigungsrand 4 entfernt ist. Die Seite 7 des Saugernippels 2 läuft in einer konkaven Rundung 8 zum Übergangsbereich 3 hin aus.

Der äußere Endbereich 5 des Saugernippels 2 ist nach außen gewölbt, d. h. ist kuppelförmig. In dem äußeren Endbereich 5 befinden sich zwei parallele Schlitze 9, 10, die senkrecht zu den Seiten 6, 7 des Saugernippels 2 ausgerichtet sind. Die Schlitze 9, 10 erstrecken sich von der Außenwand 11 bis zur Innenwand 12 des Saugernippels 2.

Der Saugernippel 2 geht allmählich in den Übergangsbereich 3 über. Im Übergangsbereich 3 weitet sich der Trinksauger 1 allmählich auf den größeren Durchmesser des Befestigungsrandes 4 auf. Der Übergangsbereich 3 hat einen umlaufenden, äußeren Rand 13. Zwischen dem Rand 13 und dem Befestigungsrand 4 ist eine umlaufende Einschnürung 14 vorhanden.

Im Bereich des umlaufenden äußeren Randes 13 befindet sich diametral gegenüber dem exzentrisch bezüglich des Befestigungsrandes 4 angeordneten Saugernippel 2 eine Eindellung 15. In der Eindellung 15 ist ein Lüftungsventil 16 vorhanden. Das Lüftungsventil 16 weist einen Ventilschlitz 17 auf. Der Ventilschlitz 17 erstreckt sich von der Außenwand 18 bis zur Innenwand 19 des Übergangsbereiches 3.

Die Rundung 8 weist an der Innenseite eine Rippe 20 auf, die parallel zu den Trinkschlitzen 9, 10 erstreckt ist.

Der Befestigungsrand 4 umfaßt einen Befestigungsflansch 21, der am unteren Rand einen umlaufenden Wulst 22 aufweist.

Im Inneren des Trinksaugers 1 ist ein Hohlraum 22 vorhanden, der sich von der durch den Befestigungsrand 4 umgrenzten Öffnung 24 durch den Übergangsbereich 3 und den Saugnippel 2 bis zu den Trinkschlitzen 9, 10 erstreckt.

Bei Benutzung wird der Trinksauger 1 mittels eines nicht gezeigten Schraubringes bei einer nicht gezeigten Trinkflasche befestigt, die mit flüssiger Nahrung gefüllt ist. Die Befestigung ist z. B. ausgebildet, wie in der Fig. 4 der DE 197 39 911 C5 gezeigt und in der dazugehörigen Figurenbeschreibung erläutert, deren Offenbarung in die vorliegende Anmeldung einbezogen ist.

Bei der Nahrungsentnahme wird die Trinkflasche so gehalten, daß der Saugnippel 2 schräg nach unten weist, wobei sich der Saugernippel 2 am unteren Rand der Trinkflasche befindet. Durch die beiden Trinkschlitze 9, 10 wird ein besonders hoher Durchfluß ermöglicht, wenn der Säugling an dem Saugernippel saugt. Auch begünstigt die Gestaltung und Dimensionierung des Lüftungsventils 16 den Druckausgleich und damit ebenfalls einen hohen Durchfluß.

## Patentansprüche

1. Trinksauger aus einem elastischen Material mit
- einem hohlen Saugernippel (2),
- einem umlaufenden Befestigungsrand (4) zum Festlegen an der Flaschenöffnung einer Trinkflasche,
- einem hohlen Übergangsbereich (3) zwischen Befestigungsrand (4) und Saugernippel (2),
- mindestens einem, in Längsrichtung des Saugernippels (2) gerichteten, von der Außenseite (11) bis zur Innenseite (12) des Saugernippels (2) erstreckten Trinkschlitz (9, 10) in einem nach außen gewölbten äußeren Endbereich (5) des Saugernippels (2),
- mindestens einem Lüftungsventil (16) mit einem Ventilschlitz (17), der von der Außenwand (18) des Übergangsbereiches (3) bis zur Innenwand (19) des Übergangsbereiches (3) erstreckt ist, wobei
- der Saugernippel (2) einen ovalen Querschnitt aufweist,
- der Saugernippel (2) exzentrisch bezüglich des Befestigungsrandes (4) angeordnet ist,
- das Lüftungsventil (16) diametral gegenüber dem Saugernippel (2) im äußeren Rand (13) des Übergangsbereiches (3) angeordnet ist und
- de Trinksauger aus Naturkautschuk oder Silikon hergestellt ist.

2. Trinksauger nach Anspruch 1, bei dem der Saugernippel (2) mindestens zwei parallele Trinkschlitze (9, 10) aufweist.

3. Trinksauger nach Anspruch 1 oder 2, bei dem der Trinkschlitz (9, 10) gradlinig und/oder wellenförmig und/oder zackenförmig ist.

4. Trinksauger nach einem der Ansprüche 1 bis 3, bei dem der Saugernippel (2) einen sich zum äußeren Ende hin verjüngenden Querschnitt aufweist.

5. Trinksauger nach einem der Ansprüche 1 bis 4, bei dem eine Seite (6) des Saugernippels (2), die dem Befestigungsrand (4) am nächsten ist, eine geringere Neigung zur Nippelachse aufweist, als die Seite (7) des Saugernippels (2), die am weitesten vom Befestigungsrand (4) entfernt ist.

6. Trinksauger nach einem der Ansprüche 1 bis 5, bei dem der Saugernippel (2) auf der von Befestigungsrand (4) entfernten Seite eine Rundung (8) zum Übergangsbereich (3) hin aufweist.

7. Trinksauger nach Anspruch 6, bei dem die Rundung (8) und wahlweise der angrenzende Übergangsbereich (3) auf der Innenseite eine Rippe (20) trägt.

8. Trinksauger nach einem der Ansprüche 1 bis 7, bei dem der Übergangsbereich (3) kuppelförmig ist.

9. Trinksauger nach einem der Ansprüche 1 bis 8, bei dem zwischen Befestigungsrand (4) und Übergangsbereich (3) eine umlaufende Einschnürung (14) vorhanden ist.

10. Trinksauger nach einem der Ansprüche 1 bis 9, bei dem das Lüftungsventil (16) in einer Eindellung (15) des Übergangsbereiches (3) vorhanden ist.

11. Trinksauger nach Anspruch 10, bei dem die Eindellung (15) im äußeren Rand (13) des kuppelförmigen Übergangsbereiches (3) vorhanden ist.

12. Trinksauger nach einem der Ansprüche 1 bis 11, bei dem der Befestigungsrand (4) einen Befestigungsflansch (21) aufweist.

13. Trinksauger nach Anspruch 12, bei dem der Befestigungsflansch (21) am inneren Rand einen umlaufenden Wulst (22) aufweist.

14. Trinksauger nach einem der Ansprüche 1 bis 13, bei dem der Befestigungsrand (4) kreisringförmig ist.

## Claims

1. A bottle teat of an elastic material, comprising:
- a hollow suction nipple (2),
- a circumferential mounting edge (4) for fixation to the bottle opening of a drinking bottle,
- a hollow transition zone (3) between the mounting edge (4) and suction nipple (2),
- at least one drinking slot (9, 10) oriented in the longitudinal direction of the suction nipple (2) and extended from the outside (11) up to the inside (12) of the suction nipple (2) in an outwardly bulged external end region (5) of the suction nipple (2), and
- at least one ventilation valve (16) with a valve slot (17) which is extended from the outer wall (18) of the transition zone (3) up to the inner wall (19) of the transition zone (3), wherein
- the suction nipple (2) is of an oval cross-section,
- the suction nipple (2) is disposed eccentrically with respect to the mounting edge (4),
- the ventilation valve (16) is located diametrically opposite the suction nipple (2) in the outer edge (13) of the transition zone (3) and
- the bottle teat is manufactured from natural rubber or silicone.

2. The bottle teat according to claim 1 wherein the suction nipple (2) has at least two parallel drinking slots (9, 10).

3. The bottle teat according to claim 1 or 2 wherein the drinking slot (9, 10) is rectilinear and/or undulated and/or serrated.

4. The bottle teat according to any one of claims 1 to 3 wherein the suction nipple (2) is of a cross-section which tapers off towards the outer end.

5. The bottle teat according to any one of claims 1 to 4 wherein one side (6) of the suction nipple (2) that is closest to the mounting edge (4) has a lesser inclination from the nipple axis than has the side (7) of the suction nipple (2) that is farthest distant from the mounting edge (4).

6. The bottle teat according to any one of claims 1 to 5 wherein the suction nipple (2) has a rounded portion (8) towards the transition zone (3) on the side distant from the mounting edge (4).

7. The bottle teat according to claim 6 wherein the rounded portion (8) and, selectively, the adjacent transition zone (3) carry a rib (20) on the inside.

8. The bottle teat according to any one of claims 1 to 7 wherein the transition zone (3) is domed.

9. The bottle teat according to any one of claims 1 to 8 wherein a circumferential constriction (14) is present between the mounting edge (4) and transition zone (3).

10. The bottle teat according to any one of claims 1 to 9 wherein the ventilation valve (16) is located in a depression (15) of the transition zone (3).

11. The bottle teat according to claim 10 wherein the depression (15) is present in the outer edge (13) of the domed transition zone (3).

12. The bottle teat according to any one of claims 1 to 11 wherein the mounting edge (4) has a mounting flange (21).

13. The bottle teat according to claim 12 wherein the mounting flange (21) has a circumferential boss (22) on the inner edge.

14. The bottle teat according to any one of claims 1 to 13 wherein the mounting edge (4) is annularly circular.

## Revendications

1. Tétine de biberon faite d'un matériau élastique, avec
● une tétine d'aspiration (2) creuse,
● un rebord de fixation (4) périphérique pour la fixation sur l'orifice de flacon d'un biberon,
● une zone de transition (3) creuse entre le rebord de fixation (4) et la tétine d'aspiration (2),
● au moins une fente pour boire (9, 10) dirigée dans le sens de la longueur de la tétine d'aspiration (2) et s'étendant de la face externe (11) jusqu'à la face interne (12) de la tétine d'aspiration (2) dans une zone d'extrémité (5) extérieure de la tétine d'aspiration (2) voûtée vers l'extérieur,
● au moins une valve d'aération (16) avec une fente de valve (17) qui s'étend de la paroi extérieure (18) de la zone de transition (3) jusqu'à la paroi intérieure (19) de la zone de transition (3), dans laquelle
● la tétine d'aspiration (2) ayant une coupe transversale ovale,
● la tétine d'aspiration (2) étant disposée de façon excentrique par rapport au rebord de fixation (4),
● la valve d'aération (16) étant disposée diamétralement vis-à-vis de la tétine d'aspiration (2) dans le bord extérieur (13) de la zone de transition (3), et
● la tétine de biberon étant faite en caoutchouc naturel ou en silicone.

2. Tétine de biberon selon la revendication 1, dans laquelle la tétine d'aspiration (2) présente au moins deux fentes pour boire (9, 10) parallèles.

3. Tétine de biberon selon la revendication 1 ou 2, dans laquelle la fente pour boire (9, 10) est rectiligne et/ou ondulatoire et/ou en pointe.

4. Tétine de biberon selon l'une quelconque des revendications 1 à 3, dans laquelle la tétine d'aspiration (2) présente une coupe transversale qui s'effile vers l'extrémité extérieure.

5. Tétine de biberon selon l'une quelconque des revendications 1 à 4, dans laquelle un côté (6) de la tétine d'aspiration (2) qui est le plus proche au rebord de fixation (4) présente une inclinaison vers l'axe de tétine moins grande que le côté (7) de la tétine d'aspiration (2) qui est le plus distant du rebord de fixation (4).

6. Tétine de biberon selon l'une quelconque des revendications 1 à 5, dans laquelle la tétine d'aspiration (2) présente une courbure (8) vers la zone de transition (3) dans le côté éloigné du rebord de fixation (4).

7. Tétine de biberon selon la revendication 6, dans laquelle la courbure (8) et au choix la zone de transition (3) avoisinante porte(nt) une nervure (20) sur le côté intérieur.

8. Tétine de biberon selon l'une quelconque des revendications 1 à 7, dans laquelle la zone de transition (3) est en forme de coupole.

9. Tétine de biberon selon l'une quelconque des revendications 1 à 8, dans laquelle il y a un serrement (14) périphérique entre le rebord de fixation (4) et la zone de transition (3).

10. Tétine de biberon selon l'une quelconque des revendications 1 à 9, dans laquelle la vanne d'aération (16) existe dans une bosse (15) de la zone de transition (3).

11. Tétine de biberon selon la revendication 10, dans laquelle la bosse (15) existe dans le bord extérieur (13) de la zone de transition (3) en forme de coupole.

12. Tétine de biberon selon l'une quelconque des revendications 1 à 11, dans laquelle le rebord de fixation (4) présente un flanc de fixation (21).

13. Tétine de biberon selon la revendication 12, dans laquelle le flanc de fixation (21) présente un bourrelet (22) périphérique sur le bord intérieur.

14. Tétine de biberon selon l'une quelconque des revendications 1 à 13, dans laquelle le flanc de fixation (4) est en forme d'anneau de cercle.
